# EUROPÄISCHE PATENTSCHRIFT

(11) **EP 3 041 727 B1**
(45) Veröffentlichungstag und Bekanntmachung des Hinweises auf die Patenterteilung: **28.10.2020**
(21) Anmeldenummer: 14781099.8
(22) Anmeldetag: 24.09.2014
(51) Int. Cl.: B61L 3/12, B61L 27/00

(54) **EUROBALISENFAHRZEUGEINRICHTUNG UND VERFAHREN ZUM BETREIBEN EINER EUROBALISENFAHRZEUGEINRICHTUNG**
EUROBALISE VEHICLE DEVICE AND METHOD FOR OPERATING A EUROBALISE VEHICLE DEVICE
SYSTÈME EMBARQUÉ POUR EUROBALISE ET PROCÉDÉ DE FONCTIONNEMENT D'UN SYSTÈME EMBARQUÉ POUR EUROBALISE

(30) Priorität: 15.10.2013 DE 102013220868
(43) Veröffentlichungstag der Anmeldung: 13.07.2016
(73) Patentinhaber: Siemens Mobility GmbH, 81739 München (DE)
(72) Erfinder: LIEBIG, Andreas, 38302 Wolfenbüttel (DE)
(86) Internationale Anmeldenummer: PCT/EP2014/070304
(87) Internationale Veröffentlichungsnummer: WO 2015/055391

(56) Entgegenhaltungen:
- EP-A1- 0 252 199
- EP-A1- 2 388 857
- WO-A1-97/12796
- FR-A1- 2 431 411

## Beschreibung

Eurobalisen sind punktuelle Datenübertragungseinrichtungen im Gleis, die beim Überfahren durch ein Schienenfahrzeug wie ein Transponder Daten übertragen. Die übertragenen Daten werden beim Überfahren der Eurobalise von einer Eurobalisenfahrzeugeinrichtung aufgenommen und zur Zugbeeinflussung weiter übertragen.

Eurobalisenfahrzeugeinrichtungen können durch elektromagnetische Felder störend beeinflusst werden. Die elektromagnetischen Störungen können insbesondere durch Funksender hervorgerufen werden, die sich örtlich relativ nah am Gleis befinden und im Uplink-Frequenzbereich der Eurobalisen senden, also in dem Frequenzbereich, in dem die Eurobalisen ihre Nutzinformationen senden. Als Uplink-Bereich kann der Bereich von 2,5 MHz bis 6,0 MHz angesehen werden. In diesem Frequenzbereich braucht die Eurobalisenfahrzeugeinrichtung nicht die übliche elektromagnetische Störfestigkeit einzuhalten.

Üblicherweise senden systemfremde Funksender im Eurobalisen-Uplink-Frequenzbereich sehr schmalbandig und können aus Sicht des Fahrzeugs wie konstant "0" oder "1" sendende Balisen aussehen und somit zu einer betrieblichen Störung führen.

Es ist deshalb eine Ansprechschwelle eingeführt worden, die in vielen Fällen störende Funksender unterdrückt; diese Funksender haben somit auf die Eurobalisenfahrzeugeinrichtung keinen Einfluss. Eine solche Ansprechschwelle ist zum Schutz gegen Übersprechen vorgeschrieben. Dieses bekannte Verfahren versagt jedoch, wenn ein störender Funksender diese Ansprechschwelle überschreitet. Dies kann der Fall sein bei Funksendern mit hoher Sendeleistung, die sich unter Umständen zusätzlich womöglich nahe am Gleis befinden.

Eine weitere Maßnahme gegen eine störende Beeinflussung der Eurobalisenfahrzeugeinrichtung durch störende Funksender besteht darin, dass das Empfangssignal zeitgefiltert wird. Die Signale von Eurobalisen werden nämlich stets über eine gewisse Mindestdistanz empfangen; anhand der Fahrzeuggeschwindigkeit ergibt sich daraus eine Mindestempfangszeit. Alle Empfangssignale, die kürzer als diese Mindestempfangszeit sind, werden von der Eurobalisenfahrzeugeinrichtung als Störung betrachtet und ignoriert. Dieses Verfahren versagt jedoch, wenn der Störsender länger als diese Mindestempfangszeit empfangen wird, was sehr häufig der Fall sein wird.

Aus EP 0 252 199 A1 ist eine Punkt-zu-Punkt-Übertragung von Daten zwischen einer Fahrbahn und einem darauf fahrenden Fahrzeug bekannt.

Aus WO 97 12796 A1 ist ein Verfahren zum Bremsen und / oder Anhalten eines Fahrzeugs, das entlang einer Spur fährt, bekannt.

Aus EP 2 388 857 A1 ist eine Ortsbestimmung eines Schienenfahrzeugs entlang einer Eisenbahnstrecke bekannt.

Die FR 2 431 411 offenbart eine Balisenfahrzeugeinrichtung wobei Störungen durch Fremdsender vermieden werden können.

Der Erfindung liegt die Aufgabe zu Grunde, eine Eurobalisenfahrzeugeinrichtung vorzuschlagen, mit der mit großer Sicherheit Störungen durch Funksender vermieden werden.

Zur Lösung dieser Aufgabe ist erfindungsgemäß eine Eurobalisenfahrzeugeinrichtung mit den Merkmalen des Anspruchs 1 vorgeschlagen.

Es ist zwar aus der US-Patentschrift 6 693 562 B2 eine Eurobalisenfahrzeugeinrichtung mit zwei Empfangs-Rahmenantennen und einer daran angeschlossenen Auswerteeinrichtung bekannt, jedoch werden hierbei die Empfangssignale der Rahmen-Empfangsantennen in der Auswerteeinrichtung derart ausgewertet, dass eine Position des Fahrzeugs genau oberhalb der Eurobalise im Gleis erreichbar ist.

Der Erfindung liegt die Erkenntnis zu Grunde, dass sich eine Eurobalise durch ein inhomogenes Sendefeld auszeichnet, wie es in Figur 1 dargestellt ist. Dem gegenüber ist das Sendefeld eines - störenden - Funksenders im Allgemeinen erheblich homogener, wie es in Figur 2 gezeigt ist. Dieser Unterschied lässt sich zur Unterscheidung von Eurobalisen und störenden Funksendern mit relativ homogenen Sendefeldern ausnutzen. Dazu sind die zwei Empfangs-Rahmenantennen mit gleichen Empfangseigenschaften und gleicher räumlicher Orientierung vorgesehen und werden dazu genutzt, die Feldstärke und die Phase des jeweils empfangenen Magnetfeldes an den Orten der beiden Empfangs-Rahmenantennen zu vergleichen. Bei einem homogenen oder überwiegend homogenen Feld sind in beiden Empfangs-Rahmenantennen Feldstärke und Phase gleich oder sehr ähnlich. In einem inhomogenen Feld hingegen erfassen die Empfangs-Rahmenantennen unterschiedliche Feldstärke und Phasen. Über eine Differenzbildung der Empfangssignale der beiden Empfangs-Rahmenantennen lässt sich dann leicht eine gegebenenfalls von einem fahrzeugverkehrfremden Sender hervorgerufene Homogenität des elektrischen Feldes feststellen. In einem homogenen Feld ist die Empfangspegeldifferenz der Empfangs-Rahmenantennen nahezu null, was erfindungsgemäß dazu ausgenutzt wird, beim Passieren des Senders einen eurobalisenfremden Empfang zu kennzeichnen, wenn die Empfangspegel-Differenz der Empfangs-Rahmenantennen während des Vorliegens des Bezugssignals bzw. Empfangssignal vom Sender überwiegend unterhalb eines vorgegebenen unteren Empfangspegels (Sw) gelegen hat. Eine fehlerhafte Zugbeeinflussung durch einen Störsender ist damit vermeidbar.

Zum Gewinnen des Bezugssignals ist in der erfindungsgemäßen Eurobalisenfahrzeugeinrichtung den zwei Empfangs-Rahmenantennen eine zusätzliche Empfangs-Antenne zugeordnet, deren Empfangssignal das Bezugssignal bildet, und die Auswerteeinrichtung einen zusätzlichen Eingang für die zusätzliche Empfang-Rahmenantenne aufweist.

Die Auswertung der von den zwei Empfangs-Rahmenantennen gelieferten Empfangssignale und ihr Anschluss an die Auswerteeinrichtung kann in unterschiedlicher Weise vorgenommen werden. Als vorteilhaft angesehen, wenn die zwei Empfangs-Rahmenantennen mit einem Differenz-Bildner in der Auswerteeinrichtung verbunden sind, der ein der Empfangspegel-Differenz entsprechendes elektrisches Signal bildet; an den Differenz-Bildner ein Vergleicher angeschlossen ist, der beim Vorliegen des Empfangssignals und bei einer überwiegend unterhalb des vorgegebenen unteren Empfangspegels liegenden Empfangspegel-Differenz der Empfangs-Rahmenantennen einen eurobalisenfremden Empfang kennzeichnende Signale am Ausgang der Eurobalisenfahrzeugeinrichtung abgibt.

In diesem Falle kann durch einen Vergleich des vom Differenz-Bildner gebildeten, der Empfangspegel-Differenz entsprechenden elektrischen Signals und dem vorgegebenen unteren Empfangspegel mit großer Sicherheit festgestellt werden, ob die Empfangspegel-Differenz unterhalb des vorgegebenen Empfangspegels liegt. Ist dies während des Vorliegens des Empfangssignals der Fall, dann liegt eine Störung vor und Signale am Ausgang der Eurobalisenfahrzeugeinrichtung kennzeichnen einen eurobalisenfremden Empfang.

Gemäß eines nicht zur Erfindung gehörenden Beispiels kann es vorteilhaft sein, die zwei Empfangs-Rahmenantennen über Kreuz derart hintereinander zu schalten, dass am gemeinsamen Ausgang der Hintereinanderschaltung die Empfangspegel-Differenz der zwei Empfangs-Rahmenantennen ansteht; an den gemeinsamen Ausgang der Hintereinanderschaltung in der Auswerteeinrichtung ist eine Pegel-Vergleichereinheit angeschlossen, die beim Vorliegen des Empfangssignals und bei einer unterhalb des vorgegebenen unteren Empfangspegels liegenden Empfangspegel-Differenz der Empfangs-Rahmenantennen einen eurobalisenfremden Empfang kennzeichnende Signale am Ausgang der Eurobalisenfahrzeugeinrichtung abgibt. Der Vorzug dieses nicht zur Erfindung gehörenden Beispiels besteht darin, dass sie ohne einen speziellen Differenzbildner auskommt, weil durch die schaltungstechnische Verkopplung der beiden Empfangs-Rahmenantennen am gemeinsamen Ausgang der Hintereinanderschaltung dieser beiden Rahmenantennen eine Empfangspegeldifferenz ansteht.

Ferner, gemäß eines nicht zur Erfindung gehörenden Beispiels, wird es erachtet, die zwei Empfangs-Rahmenantennen mit einem Summen-Bildner in der Auswerteeinrichtung zu verbinden, der als Empfangssignal des Senders eine Empfangspegel-Summe der Empfangs-Rahmenantennen ermittelt; die Empfangs-Rahmenantennen sind mit einem Differenz-Bildner in der Auswerteeinrichtung verbunden, der ein der Empfangspegel-Differenz entsprechendes elektrisches Signal bildet, und an den Differenz-Bildner ist ein Vergleicher angeschlossen, der beim Vorliegen des Empfangssignals und bei einem unterhalb des vorgegebenen unteren Empfangspegels liegenden Empfangspegel-Differenz der Empfangs-Rahmenantennen einen eurobalisenfremden Empfang kennzeichnende Signale am Ausgang der Eurobalisenfahrzeugeinrichtung abgibt.

Die Erfindung bezieht sich ferner auf ein Verfahren zum Betreiben einer Eurobalisenfahrzeugeinrichtung und stellt sich die Aufgabe, ein solches Verfahren so auszugestalten, dass mit Sicherheit durch Störsignale eine störende Beeinflussung der Eurobalisenfahrzeugeinrichtung vermieden wird.

Zur Lösung dieser Aufgabe wird erfindungsgemäß ein Verfahren zum Betreiben einer Eurobalisenfahrzeugeinrichtung mit den Merkmalen des Anspruchs 3 vorgeschlagen.

Mit diesem Verfahren, lässt sich sinngemäß derselbe Vorteil erzielen, wie er oben im Zusammenhang mit der erfindungsgemäßen Eurobalisenfahrzeugeinrichtung angegeben ist.

In den erfindungsgemäßen Verfahren wird als Bezugssignal das Empfangssignal einer zusätzlichen Empfangs-Antenne verwendet, die den zwei Empfangs-Rahmenantennen zugeordnet ist, und als Auswerteeinrichtung eine Auswerteeinrichtung mit einem zusätzlichen Eingang für die zusätzliche Empfang-Rahmenantenne verwendet wird.

Ferner wird es als vorteilhaft angesehen, wenn mittels eines Differenz-Bildners ein der Empfangspegel-Differenz der zwei Empfangs-Rahmenantennen entsprechendes elektrisches Signal gebildet wird, und mittels eines an den Differenz-Bildners angeschlossenen Vergleichers beim Vorliegen des Bezugssignals und bei einem überwiegend unterhalb des vorgegebenen unteren Empfangspegels liegenden Empfangspegel-Differenz der Empfangs-Rahmenantennen einen eurobalisenfremden Empfang kennzeichnende Signale am Ausgang der Eurobalisenfahrzeugeinrichtung abgegeben werden. Hierbei kann nämlich vorteilhafterweise mit wenig Aufwand zuverlässig erreicht werden, dass bei Störungen einen eurobalisenfremden Empfang kennzeichnende Signale abgegeben werden.

Gemäß eines nicht zur Erfindung gehörenden Beispiels werden zwei überkreuzt derart hintereinander geschaltete Empfangs-Rahmenantennen verwendet, dass am gemeinsamen Ausgang der Hintereinanderschaltung die Empfangspegel-Differenz der zwei Empfangs-Rahmenantennen ansteht, und mittels einer an den gemeinsamen Ausgang der Hintereinanderschaltung in der Auswerteeinrichtung angeschlossenen Pegel-Vergleichereinheit beim Vorliegen des Empfangssignals und bei einer unterhalb des vorgegebenen unteren Empfangspegels liegenden Empfangspegel-Differenz der Empfangs-Rahmenantennen einen eurobalisenfremden Empfang kennzeichnende Signale am Ausgang der Auswerteeinrichtung abgegeben werden.

Gemäß eines nicht zur Erfindung gehörenden Beispiels ist es möglich, mittels eines an die zwei Empfangs-Rahmenantennen angeschlossenen Summen-Bildners in der Auswerteeinrichtung als ein Empfangssignal eine Empfangspegel-Summe der Empfangs-Rahmenantennen zu ermitteln und mittels eines an die Empfangs-Rahmenantennen angeschlossenen Differenzbildners in der Auswerteeinrichtung ein der Empfangspegel-Differenz entsprechendes elektrisches Signal zu bilden; mittels eines an den Differenz-Bildner angeschlossenen Vergleichers werden beim Vorliegen des Empfangssignals und bei einem unterhalb des vorgegebenen unteren Empfangspegels liegenden Empfangspegel-Differenz der Empfangs-Rahmenantennen einen eurobalisenfremden Empfang kennzeichnende Signale am Ausgang der Eurobalisenfahrzeugeinrichtung erzeugt.

Zur weiteren Erläuterung der Erfindung ist in
- Fig.3: ein Ausführungsbeispiel einer erfindungsgemäßen Eurobalisenfahrzeugeinrichtung mit zwei Empfangs-Rahmenantennen und einer zusätzlichen Empfangs-Rahmenantenne, in
- Fig.4: ein Diagramm zur Anzeige des Verlaufs der Empfangspegel-Differenz der zwei Empfangs-Rahmenantennen bei einer Eurobalisenüberfahrt, in
- Fig.5: ein ähnliches Diagramm im Falle einer Störung bei einer Eurobalisenüberfahrt, in
- Fig.6: ein nicht zur Erfindung gehörendes Beispiel einer Eurobalisenfahrzeugeinrichtung mit lediglich zwei Empfangs-Rahmenantennen und in
- Fig.7: ein nicht zur Erfindung gehörendes Beispiel mit überkreuzt hintereinander geschalteten Empfangs-Rahmenantennen dargestellt.

Wie die Figur 3 zeigt, weist die dargestellte Eurobalisenfahrzeugeinrichtung 1 eine erste Empfangs-Rahmenantenne 2 und eine weitere Empfangs-Rahmenantenne 3 auf, bestehend aus jeweils einer Windung. Die beiden Empfangs-Rahmenantennen 2 und 3 sind gleich ausgebildet, d.h. sie haben gleiche Empfangseigenschaften und weisen gleiche räumliche Orientierung auf, sind also gleich groß bemessen und nebeneinander auf einer Fläche F angeordnet, die in ihrer Größe der Fläche einer nicht gezeigten Sende-Rahmenantenne einer ebenfalls nicht dargestellten zugehörigen Eurobalise entspricht. Außerdem ist auf der Fläche F eine zusätzliche Empfangs-Rahmenantenne 4 angeordnet, die die zwei Empfangs-Rahmenantennen 2 und 3 umfasst.

Die Empfangs-Rahmenantenne 2 ist über Anschlüsse 5 und 6 mit einem Differenzbildner 7 in einer Auswerteeinrichtung 8 verbunden. Außerdem ist an den Differenzbildner 7 mit weiteren Anschlüssen 9 und 10 die weitere Empfangs-Rahmenantenne 3 angeschlossen. Mittels des Differenz-Bildners 8 wird somit an seinen Ausgängen 11 und 12 ein elektrisches Signal Sd erzeugt, das einer Empfangspegel-Differenz der beiden Empfangs-Rahmenantennen 2 und 3 entspricht.

Die zusätzliche Empfangs-Rahmenantenne 4 ist mit ihren Ausgängen 13 und 14 ebenfalls mit der Auswerteeinrichtung 8 verbunden und liefert ein Bezugssignal, das beim Passieren eines Senders dem von ihm hervor gerufenen Empfangssignal entspricht.

Zur Erläuterung der Funktionsweise der in Fig. 3 dargestellten Eurobalisenfahrzeugeinrichtung 1 wird nachfolgend auf die Figuren 4 und 5 Bezug genommen:
In Figur 4 sind die Empfangspegel-Verhältnisse in Absolutbeträgen P bei einer Eurobalisenüberfahrt über einer Fahrtstrecke x ohne Störungen durch einen störenden Funksender wiedergegeben. Eine Kurve K1 zeigt den Absolutbetrag des Empfangssignals an den Ausgängen 13 und 14 der zusätzlichen Empfangs-Rahmenantenne 4 an. Die Kurve K2 zeigt, wie sich der Absolutbetrag der Empfangspegel-Differenz der zwei Empfangs-Rahmenantennen 2 und 3 bzw. das elektrische Signal Sd bei der Eurobalisenüberfahrt ändert. An der mit "0" bezeichneten Stelle bzw. der Mitte der nicht gezeigten Eurobalise nimmt die Empfangspegel-Differenz bzw. das elektrische Signal Sd einen Wert Null an. Zu erkennen ist, dass während des Vorliegens des Empfangssignals gemäß Kurve K1 der Absolutbetrag der Empfangspegel-Differenz der zwei Empfangs-Rahmenantennen 2 und 3 bzw. das elektrische Signal Sd gemäß Kurve K2 überwiegend oberhalb eines Schwellenwertes Sw (vgl. Fig. 5) liegt, was durch einen nicht dargestellten Vergleicher ermittelt wird. An einem Ausgang 15 der Auswerteeinrichtung 8 bzw. der Eurobalisenfahrzeugeinrichtung 1 steht dann ein eine Eurobalisenüberfahrt kennzeichnendes Signal an.

Wie die Verhältnisse bezüglich der Empfangspegel-Differenz aussehen, wenn ein beliebiger Sender an Stelle einer Eurobalise überfahren wird, zeigt Fig. 5. Dort gibt eine Kurve K3 den Absolutwert des an der zusätzlichen Empfangs-Rahmenantenne 4 empfangenen Schallpegels P des von dem Sender hervor gerufenen Empfangs- bzw. Bezugssignals wieder, während die Kurve K4 bzw. die horizontale Gerade anzeigt, dass die Empfangspegel-Differenz sehr niedrig ist. Im dargestellten Fall liegt der Wert der Kurve K4 beim Vorliegen des Empfangssignals stets unterhalb des Schwellenwertes Sw, was in der Weise ausgewertet wird, dass die Empfangs-Signale von einer Störquelle herrühren. Am Ausgang 15 der Auswerteeinrichtung 8 tritt ein einen eurobalisenfremden Empfang kennzeichnende Signal auf; eine Störung durch beispielsweise einen Funksender als Sender bleibt ohne Einfluss auf die Zugbeeinflussung.

Vergleichsweise einfach in ihrem Aufbau ist die nicht zur Erfindung gehörende Eurobalisenfahrzeugeinrichtung 16 gemäß Fig. 6, weil sie lediglich wiederum eine erste Empfangs-Rahmenantenne 18 und eine zweite Empfangs-Rahmenantenne 19 aufweist. Die zwei Rahmenantennen 18 und 19 sind mit ihren Anschlüssen 20 und 21 sowie 22 und 23 jeweils für sich mit einem Differenzbildner 24 und einen Summen-Bildner 25 in einer Auswerteeinrichtung 26 verbunden. An Ausgängen 27 und 28 des Differenz-Bildners 24 entsteht somit ein Differenz-Signal Sd, das der Empfangspegel-Differenz der beiden Empfangs-Rahmenantennen 18 und 19 entspricht, während an den Ausgängen 29 und 30 des Summenbildners 25 ein Summen-Signal Ss auftritt, das die Summe der Empfangspegel der Empfangs-Rahmenantennen 18 und 19 wiedergibt. Dieses Summen-Signal Ss entspricht einem Empfangssignal eines Senders, stellt somit im ungestörten Betrieb beim Überfahren einer Eurobalise das Signal der Eurobalise dar und steht daher bei ungestörtem Betrieb an einem Ausgang 31 der Auswerteeinrichtung 26 bzw. der Eurobalisenfahrzeugeinrichtung 16 als Eurobalisensignal an, weil das Differenz-Signal Sd überwiegend oberhalb der vorgegebenen Schwelle Sw liegt.

Tritt an den Ausgängen 27 und 28 des Differenzbildners 24 während des Vorliegens des dem Summen-Signal Ss entsprechenden Empfangssignals eine Empfangspegel-Differenz auf, die überwiegend unterhalb eines vorgegebenen unteren Empfangspegels liegt, dann ist dies ein Anzeichen dafür, dass ein beliebiger Sender und keine Eurobalise passiert worden ist, dann wird ein einen eurobalisenfremden Empfang kennzeichnendes Signal am Ausgang 31 abgegeben.

Bei dem nicht zur Erfindung gehörenden Beispiel gemäß Fig. 7 sind zwei Empfangs-Rahmenantennen 40 und 41 überkreuzt hintereinander geschaltet und weisen gemeinsame Ausgänge 42 und 43 auf. An diesen Ausgängen entsteht ein der Empfangspegel-Differenz der zwei Empfangs-Rahmenantennen 40 und 41 entsprechendes Signal. Außerdem ist eine zusätzliche Empfangs-Rahmenantenne 44 vorgesehen, an deren Ausgängen 45 und 46 ein Empfangssignal auftritt, wenn ein Sender passiert wird.

Ist das Signal an den gemeinsamen Ausgängen 42 und 43 der beiden Empfangs-Rahmenantennen 40 und 41 während des Vorliegens des Empfangssignals überwiegend niedriger als ein vorgegebener Schwellenwert Sw (vgl. Figur 5) - dies wird mittels einer nicht gezeigten Pegel-Vergleichereinheit festgestellt-, dann wird durch die Auswerteeinrichtung 47 an ihrem Ausgang 48 ein einen eurobalisenfremden Empfang kennzeichnendes Signal abgegeben, und es findet keine Zugbeeinflussung statt, weil in diesem Falle die Empfangssignale von einem störenden Funksender hervorgerufen sind.

## Patentansprüche

1. Eurobalisenfahrzeugeinrichtung (1) mit zwei Empfangs-Rahmenantennen (2, 3) mit gleichen Empfangseigenschaften und gleicher räumlicher Orientierung, wobei die beiden Empfangs-Rahmenantennen (2, 3) aus jeweils einer Windung bestehen, gleich groß bemessen und nebeneinander auf einer Fläche (F) angeordnet sind, die in ihrer Größe der Fläche einer Sende-Rahmenantenne einer zugehörigen Eurobalise entspricht, und mit einer an die Empfangs-Rahmenantennen (2, 3) angeschlossenen Auswerteeinrichtung (8), die beim Passieren eines Senders einen eurobalisenfremden Empfang kennzeichnet, wenn die Empfangspegel-Differenz (Sd) der Empfangs-Rahmenantennen (2, 3) während des Vorliegens eines Bezugssignals überwiegend unterhalb eines vorgegebenen unteren Empfangspegels (Sw) gelegen hat, wobei das Bezugssignal einem bei einem Passieren des Senders ermittelbaren Empfangssignal entspricht, und den zwei Empfangs-Rahmenantennen (2, 3) eine zusätzliche Empfangs-Rahmenantenne (4) zugeordnet ist, deren Empfangssignal das Bezugssignal bildet, und die Auswerteeinrichtung (8) einen zusätzlichen Eingang für die zusätzliche Empfang-Rahmenantenne (4) aufweist, wobei die zusätzliche Empfangs-Rahmenantenne (4) auf der Fläche (F) angeordnet ist und die beiden Empfangs-Rahmenantennen (2, 3) umfasst.

2. Eurobalisenfahrzeugeinrichtung nach Anspruch 1, bei der die zwei Empfangs-Rahmenantennen (2,3) mit einem Differenz-Bildner (7) in der Auswerteeinrichtung (8) verbunden sind, der ein der Empfangspegel-Differenz entsprechendes elektrisches Signal (Sd) bildet, und
an den Differenz-Bildner (7) ein Vergleicher angeschlossen ist, der beim Vorliegen des Empfangssignals und bei einem überwiegend unterhalb des vorgegebenen unteren Empfangspegels (Sw) liegenden Empfangspegel-Differenz der Empfangs-Rahmenantennen (2,3) einen eurobalisenfremden Empfang kennzeichnende Signale am Ausgang (15) der Eurobalisenfahrzeugeinrichtung (1) abgibt.

3. Verfahren zum Betreiben einer Eurobalisenfahrzeugeinrichtung (1) mit zwei Empfangs-Rahmenantennen (2, 3) mit gleichen Empfangseigenschaften und gleicher räumlicher Orientierung, wobei die beiden Empfangs-Rahmenantennen (2, 3) aus jeweils einer Windung bestehen, gleich groß bemessen und nebeneinander auf einer Fläche (F) angeordnet sind, die in ihrer Größe der Fläche einer Sende-Rahmenantenne einer zugehörigen Eurobalise entspricht, und mit einer an die Empfangs-Rahmenantennen (2, 3) angeschlossenen Auswerteeinrichtung (8) , bei dem beim Passieren eines Senders von einem eurobalisenfremden Empfang ausgegangen wird, wenn die Empfangspegel-Differenz der Empfangs-Rahmenantennen (2, 3) während des Vorliegens eines Bezugssignals überwiegend unterhalb eines vorgegebenen unteren Empfangspegels (Sw) gelegen hat, wobei das Bezugssignal einem bei einem Passieren des Senders ermittelbaren Empfangssignal entspricht, und als Bezugssignal das Empfangssignal einer zusätzlichen Empfangs-Rahmenantenne (4) verwendet wird, die den zwei Empfangs-Rahmenantennen (2, 3) zugeordnet ist, und als Auswerteeinrichtung eine Auswerteeinrichtung (8) mit einem zusätzlichen Eingang für die zusätzliche Empfangs-Rahmenantenne (4) verwendet wird, wobei die zusätzliche Empfangs-Rahmenantenne (4) auf der Fläche (F) angeordnet ist und die beiden Empfangs-Rahmenantennen (2, 3) umfasst.

4. Verfahren nach Anspruch 3, bei dem mittels eines Differenz-Bildners (7) ein der Empfangspegel-Differenz der zwei Empfangs-Rahmenantennen (2,3) entsprechendes elektrisches Signal (Sd) gebildet wird, und mittels eines an den Differenz-Bildners (7) angeschlossenen Vergleichers beim Vorliegen des Bezugssignals und bei einem überwiegend unterhalb des vorgegebenen unteren Empfangspegels (Sw) liegenden Empfangspegel-Differenz der Empfangs-Rahmenantennen (2,3) einen eurobalisenfremden Empfang kennzeichnende Signale am Ausgang (15) der Eurobalisenfahrzeugeinrichtung (1) abgegeben werden.

## Claims

1. Eurobalise vehicle device (1) having
two reception frame antennas (2, 3) with identical reception characteristics and the same spatial orientation, wherein the two reception frame antennas (2, 3) each consist of a single winding, are dimensioned to be of equal size and are arranged next to one another on a surface (F), which corresponds in terms of its size to the surface area of a transmit frame antenna of an associated Eurobalise, and having an evaluation device (8) connected to the reception frame antennas (2, 3) which, when a transmitter is passed, flags a non-Eurobalise reception if the reception level difference (Sd) of the reception frame antennas (2, 3) while a reference signal is present has been predominantly below a predetermined lower reception level (Sw), wherein the reference signal corresponds to a received signal which can be determined during a passing of the transmitter, and
the two reception frame antennas (2, 3) are assigned an additional reception frame antenna (4), the received signal of which forms the reference signal, and the evaluation device (8) has an additional input for the additional reception frame antenna (4), wherein the additional reception frame antenna (4) is arranged on the surface (F) and comprises the two reception frame antennas (2, 3).

2. Eurobalise vehicle device according to claim 1, in which the two reception frame antennas (2,3) are connected to a difference former (7) in the evaluation device (8) which forms an electrical signal (Sd) corresponding to the reception level difference, and
connected to the difference former (7) is a comparator which emits signals flagging a non-Eurobalise reception at the output (15) of the Eurobalise vehicle device (1) when the received signal is present and if there is a reception level difference of the reception frame antennas (2,3) that is predominantly below the predetermined lower reception level (Sw).

3. Method for operating a Eurobalise vehicle device (1) having two reception frame antennas (2, 3) with identical reception characteristics and the same spatial orientation, wherein the two reception frame antennas (2, 3) each consist of a single winding, are dimensioned to be of equal size and are arranged next to one another on a surface (F), which corresponds in terms of its size to the surface area of a transmit frame antenna of an associated Eurobalise, and having an evaluation device (8) connected to the reception frame antennas (2, 3), in which method a non-Eurobalise reception is assumed when a transmitter is passed if the reception level difference of the reception frame antennas (2, 3) has been predominantly below a predetermined lower reception level (Sw) during the presence of a reference signal, wherein the reference signal corresponds to a received signal which can be determined during a passing of the transmitter, and
the received signal of an additional reception frame antenna (4) assigned to the two reception frame antennas (2, 3) is used as the reference signal, and an evaluation device (8) having an additional input for the additional reception frame antenna (4) is used as the evaluation device,
wherein the additional reception frame antenna (4) is arranged on the surface (F) and comprises the two reception frame antennas (2, 3).

4. Method according to claim 3, in which an electrical signal (Sd) corresponding to the reception level difference of the two reception frame antennas (2,3) is formed by means of a difference former (7), and
signals flagging a non-Eurobalise reception are emitted at the output (15) of the Eurobalise vehicle device (1) by means of a comparator connected to the difference former (7) when the reference signal is present and if there is a reception level difference of the reception frame antennas (2,3) that is predominantly below the predetermined lower reception level (Sw).

## Revendications

1. Dispositif (1) embarqué d'eurobalise, comprenant deux antennes cadres (2, 3) de réception ayant de mêmes propriétés de réception et une même orientation spatiale, les deux antennes cadres (2, 3) de réception étant constituées chacune d'une spire ayant une même dimension et étant disposées l'une à côté de l'autre sur une surface (F), dont la dimension correspond à la surface d'une antenne cadre d'émission d'une eurobalise associée, et comprenant un dispositif (8) d'exploitation raccordé aux antennes cadres (2, 3) de réception, qui, au passage d'un émetteur, caractérise une réception étrangère à l'eurobalise, si la différence (Sd) de niveau de réception des antennes cadres (2, 3) de réception a été, pendant la présence d'un signal de référence, d'une manière prépondérante, en dessous d'un niveau (Sw) de réception inférieur donné à l'avance, le signal de référence correspondant à un signal de réception pouvant être déterminé au passage de l'émetteur, et il est associé aux deux antennes cadres (2, 3) de réception une antenne cadre (4) de réception supplémentaire, dont le signal de réception forme le signal de référence, et le dispositif (8) d'exploitation a une entrée supplémentaire pour l'antenne cadre (4) de réception supplémentaire, l'antenne cadre (4) de réception supplémentaire étant disposée sur la surface (F) et entourant les deux antennes cadres (2, 3) de réception.

2. Dispositif embarqué d'eurobalise suivant la revendication 1, dans lequel les deux antennes cadres (2, 3) de réception sont reliées à un formeur (7) de différence du dispositif (8) d'exploitation, qui forme un signal (Sd) électrique correspondant à la différence de niveau de réception, et
au formeur (7) de différence est raccordé un comparateur, qui, en présence du signal de réception, pour une différence de niveau de réception se trouvant d'une manière prépondérante en dessous du niveau (Sw) de réception inférieur donné à l'avance, émet à la sortie (15) du dispositif (1) embarqué d'eurobalise des signaux caractérisant une réception étrangère à l'eurobalise.

3. Procédé pour faire fonctionner un dispositif (1) embarqué d'eurobalise ayant deux antennes cadres (2, 3) de réception de même propriété de réception et de même orientation spatiale, les deux antennes cadres (2, 3) de réception étant constituées chacune d'une spire étant de même dimension et étant disposées l'une à côté de l'autre sur une surface (F), qui, dans sa dimension, correspond à la surface d'une antenne cadre d'émission d'une eurobalise associée,
et ayant un dispositif (8) d'exploitation raccordé aux antennes cadres (2, 3) de réception, dans lequel, au passage d'un émetteur, on considère que la réception est étrangère à l'eurobalise, si la différence de niveau de réception des antennes cadres (2, 3) de réception est, pendant la présence d'un signal de référence, d'une manière prépondérante, en dessous d'un niveau (Sw) de réception inférieur donné à l'avance, le signal de référence correspondant à un signal de réception pouvant être déterminé au passage de l'émetteur, et on utilise, comme signal de référence, le signal de réception d'une antenne cadre (4) de réception supplémentaire, qui est associée aux deux antennes cadres (2, 3) de réception, et on utilise, comme dispositif d'exploitation, un dispositif (8) d'exploitation ayant une entrée supplémentaire pour l'antenne cadre (4) de réception supplémentaire,
l'antenne cadre (4) de réception supplémentaire étant disposée sur la surface (F) et entourant les deux antennes cadres (2, 3) de réception.

4. Procédé suivant la revendication 3, dans lequel, au moyen d'un formeur (7) de différence, on forme un signal (Sd) électrique correspondant à la différence de niveau de réception des deux antennes cadres (2, 3) de réception, et
au moyen d'un comparateur raccordé au formeur (7) de différence, on émet à la sortie (15) du dispositif (1) embarqué d'eurobalise, en présence du signal de référence et pour une différence de niveau de réception, d'une manière prépondérante, en dessous du niveau (Sw) de réception inférieur donné à l'avance, des antennes cadres (2, 3) de réception, des signaux caractérisant une réception étrangère à l'eurobalise.
